# FASCICULE DE BREVET EUROPEEN

(11) **EP 3 901 394 B1**
(45) Date de publication et mention de la délivrance du brevet: **25.09.2024**
(21) Numéro de dépôt: 21165199.7
(22) Date de dépôt: 26.03.2021
(51) Int. Cl.: E04G 5/14, E04G 11/48, E04G 1/14, E04G 5/10, E04G 1/15, E04G 11/38, E04G 17/00

(54) **PROCÉDÉ DE MONTAGE D'UNE TOUR D'ÉTAIEMENT PROVISOIRE**
VERFAHREN ZUR MONTAGE EINES PROVISORISCHEN GERÜSTTURMS
METHOD FOR INSTALLING A TEMPORARY SHORING TOWER

(30) Priorité: 26.04.2020 FR 2004146
(43) Date de publication de la demande: 27.10.2021
(73) Titulaire: MILLS, 93350 Le Bourget (FR)
(72) Inventeur: LEE, Song Ke, 94120 FONTENAY-SOUS-BOIS (FR); THIERY, Michaël, 93260 LES LILAS (FR)
(74) Mandataire: Argyma

(56) Documents cités:
- WO-A1-2014/019029
- WO-A1-2018/146503
- DE-A1- 102010 000 472
- ES-A1- 2 360 550
- FR-A1- 2 887 574
- FR-A1- 2 965 286
- JP-A- 2002 188 282

## Description

### DOMAINE TECHNIQUE

Dans le domaine du bâtiment et des travaux publics, dit BTP, on a l'habitude de monter des structures provisoires, ou temporaires, c'est-à-dire soit des échafaudages, soit des tours d'étaiement.

Les échafaudages, c'est-à-dire des structures temporaires de travail en hauteur, sont surtout prévus pour que les opérateurs utilisateurs, montés et placés dessus, puissent facilement travailler sur une structure existante, à modifier ou à restaurer. Les opérateurs travaillent depuis l'échafaudage. Un échafaudage est équipé d'éléments de protection collective qui servent aussi bien pour les monteurs que pour les utilisateurs.

Une tour d'étaiement est une structure temporaire pour la reprise d'efforts. Elle se distingue d'un échafaudage par le fait qu'elle est prévue pour que, à son sommet, les opérateurs de montage de la tour créent une plateforme pour que d'autres opérateurs puissent y travailler ou circuler, servant de coffrage de dalle en béton. Comme plateforme, on peut donc envisager un coffrage ou un platelage, constitué d'une série de poutrelles sur lesquelles sont posées des planches de contreplaqué sur lesquelles est ensuite coulée une dalle de béton. On peut également vouloir se passer des poutrelles et couler le béton sur un coffrage ne comportant qu'un plateau ou panneau préfabriqué.

Comme lors du montage de la tour d'étaiement, il est indispensable que les opérateurs chargés de réaliser le coffrage soient protégés et ne risquent pas de tomber du haut de la tour.

Alors que, lors du montage de la tour d'étaiement, les opérateurs sont protégés par des éléments de protection collective, c'est-à-dire par des garde-corps, au sommet de la tour, jusqu'à aujourd'hui, les opérateurs se protégeaient individuellement.

La protection individuelle implique l'usage d'un harnais et/ou baudrier que l'opérateur fixe à une corde - appelée dans le BTP « ligne de vie » - ou à un lest bien solidaire de la structure provisoire.

L'utilisation d'un harnais est une contrainte que la demanderesse a voulu éliminer. DE 10 2010 000472 A1 divulgue un procédé présentant les caractéristiques du préambule de la revendication 1.

### PRÉSENTATION DE L'INVENTION

À cet effet, l'invention de la présente demande, selon la revendication 1, concerne tout d'abord un procédé de montage d'une tour d'étaiement provisoire de plusieurs étages, avec un étage sommital, destiné à supporter provisoirement une plateforme de travail et de circulation, servant de coffrage, procédé selon lequel on installe, à chaque étage inférieur en-dessous de l'étage sommital, une protection collective, procédé caractérisé par le fait que, depuis le dernier étage destiné à être juste en-dessous de l'étage sommital, on monte le coffrage de l'étage sommital et une protection collective temporaire de cet étage sommital pour la mise en place du coffrage.

L'activité inventive impliquée dans le procédé de la présente demande réside dans l'audace d'avoir osé proposer d'installer une protection collective au sommet d'une tour d'étaiement pour les utilisateurs de la plateforme, directement à partir de la tour d'étaiement pour bénéficier de la protection assurée par les éléments de la tour.

Alors qu'on a pu procéder de la sorte sur un échafaudage, on avait toujours répugné à le faire sur une tour d'étaiement qui a pour particularité de n'être liée à aucune structure existante. Une tour d'étaiement est une structure isolée et c'est ce qui a toujours dissuadé les hommes du BTP de vouloir procéder sur les tours d'étaiement comme sur les échafaudages.

Dans la mise en oeuvre préférée du procédé de l'invention, pour monter la protection collective de l'étage sommital, comprenant des fûts tubulaires, avec une coulisse dans chaque fût, et des lisses télescopiques, on accroche les fûts en tête de tour, on accroche au moins une lisse aux deux coulisses en position basse, des deux fûts de chaque paire de fûts adjacents, on lève, l'une après l'autre, lesdites deux coulisses dans leurs fûts et on les y bloque en position de garde-corps.

On remarquera qu'un seul opérateur suffit pour installer la protection collective.

On remarquera aussi que les lisses doivent être télescopiques puisqu'on lève les coulisses l'une après l'autre. Après le levage de la première coulisse, les deux extrémités des lisses se trouvent donc à des hauteurs différentes, avant d'être horizontales après le levage de la deuxième coulisse.

Avantageusement, on accroche deux lisses aux deux coulisses de chaque paire de fûts adjacents.

La tour d'étaiement présentant une section horizontale polygonale, on accroche un fût à chaque poteau d'angle dudit dernier étage.

Il peut être intéressant de monter plusieurs tours d'étaiement élémentaires côte à côte puis de les assembler en ladite tour d'étaiement provisoire support dudit coffrage de plateforme, précisément pour constituer une plus grande surface de coffrage.

Le procédé de l'invention a été présenté mais l'invention concerne évidemment aussi une tour d'étaiement provisoire avec la protection collective de l'étage sommital montée selon le procédé de l'invention.

### PRESENTATION DES FIGURES

L'invention sera mieux comprise à l'aide de la description suivante de la mise en oeuvre préférée du procédé de l'invention de montage d'une tour d'étaiement provisoire, sur lequel
[Fig. 1] La figure 1 est une vue en perspective de la tour, après une première phase du montage de la protection collective d'un des côtés de la tour, les deux coulisses en position basse ;
[Fig. 2] La figure 2 est une vue en perspective de la tour de la figure 1, une des deux coulisses en position haute ;
[Fig. 3] La figure 3 est une vue en perspective de la tour de la figure 1, les deux coulisses en position haute et l'étage sommital en place ;
[Fig. 4] La figure 4 est une vue en perspective du fût d'une des coulisses de la tour de la figure 1 et
[Fig. 5] La figure 5 est une vue de face du garde-corps monté de la partie de protection collective de la tour de la figure 3.

Il faut noter que les figures exposent l'invention de manière détaillée pour mettre en oeuvre l'invention, lesdites figures pouvant bien entendu servir à mieux définir l'invention le cas échéant.

### DESCRIPTION DETAILLEE DE L'INVENTION

La tour d'étaiement provisoire représentée au dessin, ici de section horizontale carrée, comporte, en l'espèce encore, quatre étages 1-4 tous pourvus d'une protection collective, constituée de garde-corps 5, sur les quatre côtés.

Il va sans dire que l'invention s'applique tout aussi bien à des tours ne comportant qu'un seul étage en dessous de l'étage sommital dont il va être question ci-après et à des tours d'une autre section horizontale polygonale.

La constitution de la tour au niveau de ces quatre étages inférieurs et de ses garde-corps ne sera pas développée, étant classique et donc parfaitement connue de l'homme du métier. Qu'il soit seulement précisé qu'elle comporte des poteaux d'angle périphériques 6-9 en un ou plusieurs éléments, des lisses 10, parties intégrantes des garde-corps, fixées aux poteaux au moyen de rosaces et de pinces référencées ensemble 11 sur les figures. D'autres moyens d'assemblage peuvent être évidemment envisagés par l'homme du métier.

On remarquera que les étages 1 et 3 de la tour des figures 1-3 comportent une légère plateforme pouvant supporter un monteur 12, comme c'est le cas de la plateforme 13 du troisième étage 3.

Les étages inférieurs 1-4 de la tour d'étaiement ayant été montés, le monteur 12 va monter l'étage sommital 53, avec sa plateforme 14 et la protection collective provisoire 15 de cet étage sommital (figures 2, 3), en l'espèce une protection périphérique.

Un garde-corps 16 est ainsi monté en tête de tour à la périphérie de l'étage sommital sur chaque côté de la tour, entre deux poteaux adjacents de la tour entre les poteaux 7 et 8 sur les figures 2 et 3.

Plus particulièrement, et dans l'exemple illustré, chaque garde-corps comporte deux fûts tubulaires identiques 17, 18 et deux lisses identiques 19, 20.

Un fût 17, 18 s'accroche à un poteau de la tour, de façon standard, par deux pinces 21, 22, au bout de deux doigts 23, 24 fixés au fût et s'accrochant sur des rosaces des poteaux 7, 8 grâce à des clavettes 25, 26, respectivement.

Dans chaque fût 17, 18 est montée coulissante une coulisse 27 dont la position dans le fût est déterminée ici par une broche imperdable 28 de type étai dont un brin 29 est introduit dans l'un des trous 30 percé dans la coulisse. Des organes 31 d'accrochage des lisses sont fixés sur la coulisse 27. Il s'agit ici de rosaces conformées pour recevoir des pinces 32 fixés aux extrémités des lisses 19, 20 et solidarisés aux rosaces 31 par des clavettes 33 (figure 5).

Un support 34 est également fixé sur les coulisses 17, 18 pour y maintenir une plinthe 35. Les lisses 19, 20 sont coulissantes puisqu'elles doivent pouvoir être positionnées à une hauteur déterminée, d'une part, et qu'on monte les coulisses des deux fûts d'un même garde-corps l'une après l'autre, la protection collective provisoire étant installée par un seul monteur.

Les lisses coulissantes peuvent se déployer sur une plage de longueurs déterminée, elles sont pourvues d'un système évitant qu'elles ne s'ouvrent et les deux tubes des lisses coulissant l'une dans l'autre peuvent ne pas tourner l'une dans l'autre grâce à des moyens parfaitement classiques.

Le montage d'un garde-corps 16 de la protection collective de l'étage sommital va maintenant être abordé.

Depuis le dernier étage 3, destiné à être juste en dessous de l'étage sommital 53, le monteur 12 monte la protection collective 15, garde-corps 16, par garde-corps puis le coffrage de la plateforme 14.

Pour monter chaque garde-corps 16, le monteur 12 accroche les deux fûts tubulaires périphériques 17, 18 avec les pinces 21, 22 et les clavettes 25, 26. Il accroche ensuite, les coulisses 27 étant en position basse, les lisses 19, 20 aux rosaces 31 des coulisses à l'aide des pinces 32 et des clavettes 33 (figure 1). Puis il lève une première coulisse 27 du fût 18 à la hauteur désirée, les lisses 19, 20 se déployant alors (figure 2), avant de lever la deuxième coulisse 27 du fût 17 à la même hauteur (figure 3).

Puis le monteur 12 bloque les coulisses 27 des deux fûts 17, 18 en position de garde-corps à l'aide des broches 28.

Le monteur 12 a donc monté les garde-corps 16 tout seul.

## Revendications

1. Procédé de montage d'une tour d'étaiement provisoire de plusieurs étages (1-4), avec un étage sommital (53), destiné à supporter provisoirement une plateforme (14) de travail et de circulation, servant de coffrage, procédé selon lequel on installe, à chaque étage inférieur (1-4) en-dessous de l'étage sommital (53), une protection collective (5), le procédé étant **caractérisé par le fait que**, depuis le dernier étage (4) destiné à être juste en-dessous de l'étage sommital (53), on monte le coffrage (14) de l'étage sommital (53) et une protection collective temporaire (15) de cet étage sommital (53) pour la mise en place du coffrage (14).

2. Procédé de montage de la revendication 1, selon lequel pour monter la protection collective (15) de l'étage sommital (53), comprenant des fûts tubulaires (17, 18), avec une coulisse (27) dans chaque fût, et des lisses télescopiques (19, 20), on accroche les fûts (17, 18) en tête de tour, on accroche au moins une lisse (19 ; 20) aux deux coulisses (27) en position basse, des deux fûts (17, 18) de chaque paire de fûts adjacents, on lève, l'une après l'autre, lesdites deux coulisses (27) dans leurs fûts (17, 18) et on les y bloque en position de garde-corps (16).

3. Procédé de montage selon la revendication 2, selon lequel les lisses (19, 20) sont télescopiques.

4. Procédé de montage selon l'une des revendications 2 et 3, selon lequel on accroche deux lisses (27) aux deux coulisses (27) de chaque paire de fûts (17, 18).

5. Procédé de montage selon l'une des revendications 1 à 4, selon lequel, la tour d'étaiement présentant une section horizontale, polygonale, on accroche un fût (17 ; 18) à chaque poteau d'angle périphérique (6-9) dudit dernier étage (4).

6. Procédé de montage selon l'une des revendications 1 à 5, selon lequel on monte plusieurs tours d'étaiement élémentaires côte à côte puis on les assemble en ladite tour d'étaiement provisoire support dudit coffrage de plateforme (14).

7. Procédé de montage selon la revendication 2, selon lequel on fixe une plinthe (35) aux coulisses (17, 18).

8. Procédé de montage selon la revendication 2, selon lequel on bloque les coulisses (27) des fûts (17, 18) en position de garde-corps à l'aide de broches (28).

## Patentansprüche

1. Verfahren zur Montage eines provisorischen Gerüstturms mit mehreren Etagen (1-4) mit einer obersten Etage (53) zur vorübergehenden Aufnahme einer Arbeits- und Durchgangsplattform (14), die als Schalung dient, Verfahren bei dem an jeder unteren Etage (1-4) unterhalb der obersten Etage (53) ein kollektiver Schutz (5) installiert wird, Verfahren, dass **dadurch gekennzeichnet ist, dass** ab der letzten Etage (4), die sich direkt unterhalb der obersten Etage (53) befindet, die Schalung (14) der obersten Etage (53) sowie, zur Anbringung der Schalung (14), ein temporärer kollektiver Schutz (15) dieser obersten Etage (53) montiert werden.

2. Verfahren zur Montage nach Anspruch 1, wobei zum Montieren des kollektiven Schutzes (15) der obersten Etage (53), umfassend rohrförmige Schäfte (17, 18) mit einer Gleitschiene (27) in jedem Schaft und Teleskopleisten (19, 20), die Schäfte (17, 18) am Turmkopf eingehängt werden und mindestens eine Leiste (19; 20) an den beiden Gleitschienen (27) in unterer Stellung eingehängt wird; von den beiden Schäften (17, 18) jedes benachbarten Schaftpaares werden nacheinander die beiden Gleitschienen (27) in ihre Schäfte (17, 18) angehoben und dort in Geländerstellung (16) arretiert.

3. Verfahren zur Montage nach Anspruch 2, wobei die Leisten (19, 20) teleskopierbar sind.

4. Verfahren zur Montage nach einem der Ansprüche 2 und 3, wobei zwei Leisten (27) an die beiden Gleitschienen (27) jedes Schaftpaares (17, 18) eingehängt werden.

5. Verfahren zur Montage nach einem der Ansprüche 1 bis 4, wobei an dem Gerüstturm, der einen polygonalen horizontalen Querschnitt aufweist, an jedem äußeren Eckpfosten (6-9) der letzten Etage (4) ein Schaft (17; 18) eingehängt wird.

6. Verfahren zur Montage nach einem der Ansprüche 1 bis 5, wobei mehrere elementare Gerüsttürme nebeneinander montiert und dann zu dem provisorischen Gerüstturm zusammengebaut werden, der die Plattformschalung (14) trägt.

7. Verfahren zur Montage nach Anspruch 2, wobei eine Sockelleiste (35) an den Gleitschienen (17, 18) befestigt wird.

8. Verfahren zur Montage nach Anspruch 2, wobei die Gleitschienen (27) der Schäfte (17, 18) mithilfe von Stiften (28) in Geländerposition arretiert werden.

## Claims

1. Method for installing a temporary multi-stage (1-4) shoring tower, with a top floor (53), intended to temporarily support a working and circulation platform (14), serving as formwork, method according to which a collective protection (5) is installed, on each lower floor (1-4) below the top floor (53), the method being **characterised by** the fact that, from the last floor (4) intended to be immediately below the top floor (53), the formwork (14) of the top floor (53) and a temporary collective protection (15) of this top floor (53) are installed for the installation of the formwork (14).

2. Method for installing according to claim 1, wherein to install the collective protection (15) of the top floor (53), comprising tubular shafts (17, 18), with a slide (27) in each shaft, and telescopic guardrails (19, 20), the shafts (17, 18) are attached at the tower head, at least one guardrail (19; 20) is attached to the two slides (27) in the low position, from the two shafts (17, 18) of each pair of adjacent shafts, said two slides (27) are lifted, one after the other, into their shafts (17, 18) and are locked therein in the guardrail position (16).

3. Method for installing according to claim 2, wherein the guardrails (19, 20) are telescopic.

4. Method for installing according to one of claims 2 and 3, wherein two guardrails (27) are attached to the two slides (27) of each pair of shafts (17, 18).

5. Method for installing according to one of claims 1 to 4, wherein, the shoring tower having a horizontal, polygonal cross-section, a shaft (17; 18) is attached to each peripheral corner post (6-9) of said last floor (4).

6. Method for installing according to one of claims 1 to 5, wherein several elementary shoring towers are installed side by side then assembled into said temporary shoring tower supporting said platform formwork (14).

7. Method for installing according to claim 2, wherein a toeboard (35) is attached to the slides (17, 18).

8. Method for installing according to claim 2, wherein the slides (27) of the shafts (17, 18) are locked in the guardrail position using pins (28).
